# EUROPÄISCHE PATENTSCHRIFT

(11) **EP 1 834 774 B1**
(45) Veröffentlichungstag und Bekanntmachung des Hinweises auf die Patenterteilung: **19.08.2009**
(21) Anmeldenummer: 07005333.5
(22) Anmeldetag: 15.03.2007
(51) Int. Cl.: B41F 27/12

(54) **Vorrichtung zum Befestigen einer flexiblen Bespannung auf einen Druckzylinder**
Device for mounting a flexible covering on a printing cylinder
Dispositif destiné à la fixation d'un habillage flexible sur un cylindre d'impression

(30) Priorität: 17.03.2006 DE 102006012760
(43) Veröffentlichungstag der Anmeldung: 19.09.2007
(73) Patentinhaber: manroland AG, 63075 Offenbach am Main (DE)
(72) Erfinder: Naumann, Reinhard, 04435 Schkeuditz (DE); Oertel, Frank, 07957 Langenwetzendorf (DE)
(74) Vertreter: Ulrich, Thomas

(56) Entgegenhaltungen:
- EP-A- 0 628 411
- DE-A1- 19 606 744
- DE-A1- 19 703 290
- US-B1- 6 378 430

## Beschreibung

Die Erfindung betrifft eine Vorrichtung zum Befestigen einer Bespannung auf einem Zylinder einer Rotationsdruckmaschine gemäß dem Oberbegriff des Anspruches 1.

Aus der DE 197 03 290 A1 der Anmelderin ist bereits eine Vorrichtung zum Befestigen einer Bespannung auf einem Druckzylinder einer Rotationsdruckmaschine bekannt. Bei dieser bekannten Vorrichtung wird ein Klemmkörper innerhalb eines achsparallelen Kanals des Zylinderkörpers durch Druckfedern radial nach außen auf die Kanalflächen gedrückt, um eine zwischen den Kanalflächen und dem Klemmkörper befindliche Bespannung zu fixieren. Zum Aufspannen und Abspannen der Bespannung wird der Klemmkörper durch an seinen äußeren Enden befindliche Stellschrauben radial zum Zylinderinnern verstellt. In dieser Aufspann- und Abspannposition bewirken die Druckfedern eine Durchbiegung der Klemmleiste zum Zylinder-äußeren zwischen den endständigen Stellschrauben.

Die US 6 378 430 B1 offenbart ebenfalls eine gattungsgemäße Vorrichtung zur Befestigung einer Bespannung auf einem Druckzylinder einer Rotationsdruckmaschine.

Gerade bei schlanken Zylindern, wie zum Beispiel einfachrunden und mehreren Seiten breiten Druckzylindern, ist die Größe beziehungsweise der Durchmesser der Kanalbohrung begrenzt. Aufgrund des limitierten Kanaldurchmessers ist entsprechend die Abmessung der Klemmleiste und damit einhergehend deren Steifigkeit begrenzt. Wird zum Aufspannen oder zum Abspannen der Bespannung der Klemmkörper durch an seinen äußeren Enden befindliche Stellschrauben radial zum Zylinderinnern verstellt, so kann der Bauch der durchgebogenen Klemmleisten im Zylindermittelbereich so nahe an die Kanalwandung ragen, so dass kein Lösen beziehungsweise Einführen der Bespannung erfolgen kann.

Die Erfinder haben sich daher die Aufgabe gestellt, eine Vorrichtung zum Befestigen einer Bespannung auf einem Zylinder einer Rotationsdruckmaschine so zu verbessern, dass eine Durchbiegung der Klemmleiste beim Lösen der Klemmung vermieden wird.

Diese Aufgabe wird durch eine Vorrichtung zum Befestigen einer Bespannung auf einem Zylinder einer Rotationsdruckmaschine gemäß Anspruch 1 gelöst.

Die Erfinder haben erkannt, dass es möglich ist die Durchbiegung der Klemmleiste beim Aufspannen oder beim Abspannen einer Bespannung zu verhindern, wenn im Spannkanal zusätzlich zur Klemmleiste Stützelemente derart angeordnet werden, so dass die Stützelemente als mechanische Barriere für die Durchbiegung der Klemmleiste fungieren und gleichzeitig durch die Stützelemente eine Ableitung der aus der Durchbiegung resultierenden Kraft auf die Kanalinnenwandung bewirkt wird. Aus den gewonnenen Erkenntnissen heraus schlagen die Erfinder vor, eine Vorrichtung zum Befestigen einer Bespannung auf einem Zylinder einer Rotationsdruckmaschine mit mindestens einem achsparallelen Kanal im Zylinder, der einen Schlitz zum Einschieben und Herausziehen der Enden einer Bespannung ausbildet und einem im Kanal angeordneten Klemmkörper, der mittels mehrerer Druckfedern zum Befestigen der Bespannung radial in Richtung des Schlitzes gedrückt wird, wobei an den Enden des Zylinders Stellelemente angeordnet sind, über die der Klemmkörper radial verschiebbar geführt ist, um ein Einschieben und Herausziehen der Enden der Bespannung zu ermöglichen, dahingehend zu verbessern, dass innerhalb des Kanals neben dem Klemmkörper mindestens ein Stützelement angeordnet ist, das in mindestens eine Ausnehmung im Klemmkörper eingreift, wobei durch eine Bewegung der Stellelemente eine Relativbewegung zwischen Stützelement und Klemmkörper bewirkt wird und das Fixierelement eine axiale Verschiebung des Klemmkörpers verhindert, aber eine radiale Verschiebung des Klemmkörpers ermöglicht und das mindestens eine Fixierelement in einem Langloch verschiebbar angeordnet ist.

Wird bei dieser Ausführung der Vorrichtung zum Befestigen einer Bespannung auf einem Zylinder das Stützelement durch das Stellelement in Richtung der Kanalbohrung verschoben, so führt diese Verstellbewegung im Langloch zu einer Relativbewegung zwischen Klemmkörper und Stützelement in radialer Richtung der Kanalbohrung. Das Stützelement wird an die Kanalbohrungswandung somit ge drückt und führt zum Absenken des Klemmkörpers aus der Fixierstellung der Bespannung. Durch das Abstützen des Stützelementes in der Kanalbohrung wird damit das Durchbiegen des Klemmkörpers vorteilhaft verhindert.

Bevorzugte Weiterbildungen der Erfindung ergeben sich aus den Unteransprüchen und der nachfolgenden Beschreibung. Verschiedene Ausführungsbeispiele der Erfindung werden, ohne hierauf beschränkt zu sein, an Hand der Zeichnungen näher erläutert.

### Dabei zeigt:

- Figur 1:: Schnittansicht durch einen Teilausschnitt eines Zylinders mit neuer Spannvorrichtung;
- Figur 1a:: Schnitt durch Fixierstift und Klemmkörper;
- Figur 2:: Schnittansicht durch eine weitere Ausführung einer neuen Spannvorrichtung;
- Figur 3:: Detailansicht auf Klemmkörper mit Langloch und Stellelement;
- Figur 4:: Schnittansicht durch einen Klemmkörper mit Stützelement und Bolzen durch die Ebene des Langlochs.

Nachfolgend wird die hier vorliegende Erfindung unter Bezugnahme auf die Figuren 1 bis 4 beschrieben.

Die Figur 1 zeigt in einer Schnittansicht senkrecht durch die Zylinderrotationsachse einen Teilausschnitt eines Zylinders 2 mit neuer Spannvorrichtung. Beim Zylinder 2 kann es sich sowohl um einen Form- als auch um einen Übertragungszylinder handeln, der als Aufzug beziehungsweise als Bespannung 1 ein oder mehrere Druckplatten oder ein oder mehrere Gummitücher an der Zylinderoberfläche trägt. Um die Enden der Bespannung 1 am Zylinder 2 befestigen zu können, ist ein axial verlaufender Spannkanal 3 im Zylinder 2 eingelassen, der an der Zylinderoberfläche einen Schlitz 4 ausbildet in den beziehungsweise aus dem die Bespannung 1 ein-/ausgeführt wird. Über nicht dargestellte Federelemente können die Enden der Bespannung 1 zwischen Kanalinnenwandung und Klemmkörper 5 geklemmt werden. Der Klemmkörper 5 ist in radialer Richtung 11 zum Auf- beziehungsweise Abspannen der Bespannung 1 beweglich gelagert. Durch ein Stellelement 7, hier ein Stift oder ein Gewindestift, der parallel zur Zylinderrotationsachse verschiebbar ist, kann der Klemmkörper 5 in Kanalrichtung verschoben werden, wobei sich eine Relativbewegung des Klemmkörpers 5 bezüglich der nicht dargestellten Stützelemente in Richtung 11 ergibt und ein Fixierstift 13, der in einem Langloch beweglich gelagert ist bewirkt, dass der Klemmkörper 5 sich lediglich in radialer Zylinderrichtung 11 verschieben lässt.

Die Figur 1 a zeigt einen Schnitt durch den Fixierstift 13 und den Klemmkörper 5. Der Fixierstift 13 ist in einem Langloch 14 gelagert, wodurch nur eine radiale Bewegung 11 des Klemmkörpers 5 ermöglicht wird und ein axiales Verschieben in Richtung der Kanalbohrung verhindert wird.

Die Figur 2 zeigt eine Schnittansicht durch den Spannkanal 3 und eine weitere Ausführung der neuen Spannvorrichtung. Bei der Bespannung 1 handelt es sich um ein Drucktuch, welches sich auf einer Trägerplatte befindet. Die beiden Enden der Trägerplatte werden mit dem Klemmkörper 5 an die Kanalinnenwandung ge drückt, wodurch das Drucktuch auf dem Umfang des Zylinders 2 aufgespannt wird. Dabei wird der Klemmkörper 5 vom Boden des Spannkanals 3 mittels Druckfedern 6 in Richtung Schlitz 4 gedrückt. Der Klemmkörper 5 weist in Richtung des Schlitzes 4 zwei konisch verlaufende Flanken auf, wobei die beiden Enden der Trägerplatte in Figur 2 an der oberen Flanke geklemmt werden. Im Spannkanal 3 sind oberhalb und unterhalb des Klemmkörpers 5 Stützelemente 8 angeordnet, die über nicht dargestellte Verbindungselemente und Ausnehmungen im Klemmkörper 5 miteinander verbunden sind. Wird der Klemmkörper 5 durch ein nicht dargestelltes Stellelement in Richtung der Kanalbohrung verschoben, so führt diese Verstellbewegung im Langloch zu einer Relativbewegung zwischen Klemmkörper 5 und Stützelement in radialer Richtung 11 der Kanalbohrung. Das Stützelement wird an die Kanalbohrungswandung gedrückt und führt zum Absenken des Klemmkörpers 5 aus der Fixierstellung der Bespannung 1. Durch das Abstützen des Stützelementes 8 in der Kanalbohrung wird das Durchbiegen des Klemmkörpers 5 verhindert.

Die Figur 3 zeigt in einer Draufsicht einen Teilabschnitt eines Klemmkörpers 5 in Längsrichtung des Spannkanals 3. Links in Figur 3 ist ein bolzenförmiges Stellelement 7 angeordnet, welches über eine Gewindeführung verfügt und sich in Richtung 12, hier parallel zur Zylinderachse, verfahren lässt. Der Klemmkörper 5 weist ein Langloch 9 auf, welches eine schräge Neigung besitzt. Durch das Langloch 9 werden die Stützelemente (nur teilweise abgebildet) mittels eines Bolzens 10 miteinander verbunden. Wird nun das Stellelement 7 nach rechts bewegt, so werden die Stützelemente 8 an die Kanalbohrungswandung gedrückt und der Klemmkörper 5 wird um den Verstellhub h radial nach unten abgesenkt, so dass der Schlitz am Zylinder zum Aufspannen oder Abspannen der Bespannung frei gegeben wird. Im abgesenkten Zustand wäre der Bolzen 10 an der oberen Position des Langloches 9 (gestrichelt dargestellt). Über den in Figur 1a beschriebenen Fixierstift 13 wird nur eine radiale Bewegung 11 des Klemmkörpers 5 ermöglicht, während die Stützelemente 8 sich axial innerhalb der Kanalbohrung verschieben lassen.

Die Figur 4 zeigt eine Schnittansicht durch einen Klemmkörper 5 mit Stützelementen 8 und Bolzen 10 durch die Ebene des Langlochs 9.

Erfindungsgemäß und in den Figuren 1 bis 4 nicht weiter dargestellt, kann zwischen dem Stellelement 7 und dem Klemmkörper 5 und/oder zwischen dem Stellelement 7 und dem Stützelement 8 ein Kraftumlenksystem gemäß Patentanspruch 6 angeordnet sein, wobei das Kraftumlenksystem vorzugsweise als ein Umlenkklotz oder als ein Hebel ausgelegt ist. Die Bewegung der Stellelemente 7 erfolgt dabei mittels mindestens eines Antriebes in pneumatischer und/oder hydraulischer und/oder elektrischer Weise gemäß den Patentansprüchen 7 bis 8.

### Bezugszeichenliste

- 1: Bespannung
- 2: Zylinder
- 3: Spannkanal
- 4: Schlitz
- 5: Klemmkörper
- 6: Druckfeder
- 7: Stellelement
- 8: Stützelement
- 9: Langloch
- 10: Bolzen
- 11 1: Bewegungsrichtung Klemmkörper
- 12: Bewegungsrichtung Stellelement
- 13: . Fixierstift
- 14: Langloch
- h: Verstellhub Klemmkörper

## Patentansprüche

1. Vorrichtung zum Befestigen einer Bespannung (1) auf einem Zylinder (2) einer Rotationsdruckmaschine mit mindestens einem achsparallelen Kanal (3) im Zylinder (2), der einen Schlitz (4) zum Einschieben und Herausziehen der Enden einer Bespannung (1) ausbildet und einem im Kanal (3) angeordneten Klemmkörper (5), der mittels mehrerer Druckfedern (6) zum Befestigen der Bespannung (1) radial in Richtung des Schlitzes (4) gedrückt wird, wobei an den Enden des Zylinders (2) Stellelemente (7) angeordnet sind, über die der Klemmkörper (5) radial verschiebbar geführt ist, um ein Einschieben und Herausziehen der Enden der Bespannung (1) zu ermöglichen, wobei innerhalb des Kanals (3) neben dem Klemmkörper (5) mindestens ein Stützelement (8) angeordnet ist, das in mindestens eine Ausnehmung (9) im Klemmkörper (5) eingreift und durch eine Bewegung der Stellelemente (7) eine Relativbewegung zwischen Stützelement (8) und Klemmkörper (5) bewirkt und das mindestens eine Fixierelement (13) eine axiale Verschiebung des Klemmkörpers (5) verhindert, aber eine radiale Verschiebung des Klemmkörpers (5) ermöglicht, **dadurch gekennzeichnet, dass** das mindestens eine Fixierelement (13) in einem Langloch (14) verschiebbar angeordnet ist.

2. Vorrichtung nach Anspruch, **dadurch gekennzeichnet, dass** neben dem Klemmkörper (5) jeweils mindestens ein Stützelement (8) angeordnet ist, wobei die Stützelemente (8) durch die Ausnehmung (9) im Klemmkörper (5) mit einem Bolzen (10) miteinander verbunden sind.

3. Vorrichtung nach einem der Ansprüche 1 bis 2, **dadurch gekennzeichnet, dass** entlang der Längsachse des Klemmkörpers (5) mehrere Ausnehmungen (9) und mehrere Stützelemente (8) angeordnet sind.

4. Vorrichtung nach einem oder mehreren der Ansprüche 1 bis 3, **dadurch gekennzeichnet, dass** die Ausnehmung als Langloch (9) ausgebildet ist, welches gegenüber der Zylinderrotationsachse eine Neigung aufweist.

5. Vorrichtung nach einem oder mehreren der Ansprüche 1 bis 4, **dadurch gekennzeichnet, dass** die Stellelemente (7) in radialer und/oder axialer Richtung (12) zum Zylinder (2) verstellbar ausgeführt sind.

6. Vorrichtung nach einem oder mehreren der Ansprüche 1 bis 5, **dadurch gekennzeichnet, dass** zwischen Stellelement (7) und Klemmkörper (5) und/oder zwischen Stellelement (7) und Stützelement (8) ein Kraftumlenksystem, vorzugsweise ein Umlenkklotz oder ein Hebel, angeordnet ist.

7. Vorrichtung nach einem der Ansprüche 1 bis 6, **dadurch gekennzeichnet, dass** mindestens ein Antrieb angeordnet ist, der die Stellelemente (7) bewegt.

8. Vorrichtung nach Anspruch 7, **dadurch gekennzeichnet, dass** der Antrieb ein pneumatischer und/oder hydraulischer und/oder elektrischer Antrieb ist.

## Claims

1. A device for securing a covering (1) on a cylinder (2) of a rotary printing machine having at least one axis-parallel channel (3) in the cylinder (2) that forms a slot (4) for the insertion and extraction of the ends of a covering (1), and a clamping body (5) which is arranged in the channel (3) and is pressed radially in the direction of the slot (4) by means of a plurality of compression springs (6) for the securement of the covering (1), wherein arranged at the ends of the cylinder (2) there are adjusting elements (7) by way of which the clamping body (5) is guided in a radially displaceable manner in order to render possible insertion and extraction of the ends of the covering (1), wherein arranged within the channel (3) in addition to the clamping body (5) there is at least one supporting element (8) which engages into at least one recess (9) in the clamping body (5) and by means of a movement of the adjusting elements (7) effects a relative movement between the supporting element (8) and the clamping body (5), and the at least one fixing element (13) prevents an axial displacement of the clamping body (5), but renders possible a radial displacement of the clamping body (5),
**characterised in that** the at least one fixing element (13) is arranged in a displaceable manner in an elongated hole (14).

2. A device according to claim, **characterised in that** provided in addition to the clamping body (5) in each case there is at least one supporting element (8), with the supporting elements (8) being connected together with a pin (10) through the recess (9) in the clamping body (5).

3. A device according to one of claims 1 to 2,
**characterised in that** arranged along the longitudinal axis of the clamping body (5) there are a plurality of recesses (9) and a plurality of supporting elements (8).

4. A device according to one or more of claims 1 to 3,
**characterised in that** the recess is formed as a slot (9) which has an inclination with respect to the rotational cylinder axis.

5. A device according to one or more of claims 1 to 4,
**characterised in that** the adjusting elements (7) are constructed so that they are adjustable in a radial and/or axial direction (12) to the cylinder (2).

6. A device according to one or more of claims 1 to 5,
**characterised in that** arranged between the adjusting element (7) and the clamping body (5) and/or between the adjusting element (7) and the supporting element (8) there is a force-diverting system, preferably a diverting block or a lever.

7. A device according to one of claims 1 to 6,
**characterised in that** at least one drive is provided that moves the adjusting elements (7).

8. A device according to claim 7, **characterised in that** the drive is a pneumatic and/or hydraulic and/or electric drive.

## Revendications

1. Dispositif pour fixer un habillage (1) sur un cylindre (2) d'une machine d'impression rotative, le cylindre (2) ayant au moins un canal (3) parallèle à l'axe, réalisant une fente (4) pour y coulisser et en extraire les extrémités d'un habillage (1) ainsi qu'un organe de serrage (5) installé dans le canal (3) et poussé par plusieurs ressorts de compression (6) radialement dans la direction de la fente (4) pour fixer l'habillage (1), des éléments de réglage (7) étant prévus aux extrémités du cylindre (2) pour guider en coulissement radial les organes de serrage (5) et permettre l'introduction par coulissement et l'extraction des extrémités de l'habillage (1), et dans le canal (3), à côté de l'organe de serrage (5), au moins un élément d'appui (8) pénètre dans au moins une cavité (9) dans l'organe de serrage (5) et par le mouvement des éléments de réglage (7) il produit un mouvement relatif entre l'élément d'appui (8) et l'organe de serrage (5), et au moins un élément de fixation (13) bloque le coulissement axial de l'organe de serrage (5) tout en permettant le coulissement radial de l'organe de serrage (5),
**caractérisé en ce qu'**
au moins un élément de fixation (13) est installé de manière coulissante dans un trou oblong (14).

2. Dispositif selon la revendication 1,
**caractérisé en ce que**
en plus de l'organe de serrage (5), il y a chaque fois au moins un élément d'appui (8) et les éléments d'appui (8) sont reliés les uns aux autres par un goujon (10) traversant la cavité (9) de l'organe de serrage (5).

3. Dispositif selon les revendications 1 et 2,
**caractérisé en ce que**
plusieurs cavités (9) et plusieurs éléments d'appui (8) sont prévus suivant l'axe longitudinal de l'organe de serrage (5).

4. Dispositif selon les revendications 1 à 3,
**caractérisé en ce que**
la cavité est réalisée sous la forme d'un trou oblong (9) incliné par rapport à l'axe de rotation du cylindre.

5. Dispositif selon les revendications 1 à 4,
**caractérisé en ce que**
les éléments de réglage (7) sont mobiles dans la direction radiale et/ou dans la direction axiale (12) du cylindre (2).

6. Dispositif selon les revendications 1 à 5,
**caractérisé en ce qu'**
entre l'élément de réglage (7) et l'organe de serrage (5) et/ou entre l'élément de réglage (7) et l'élément d'appui (8) il y a un système de renvoi de force de préférence par un pavé de renvoi ou un levier.

7. Dispositif selon les revendications 1 à 6,
**caractérisé par**
au moins un moyen d'entraînement pour déplacer les éléments de réglage (7).

8. Dispositif selon la revendication 7,
**caractérisé en ce que**
l'entraînement est un entraînement pneumatique et/ou hydraulique et/ou électrique.
